# FASCICULE DE BREVET EUROPEEN

(11) **EP 1 283 808 B1**
(45) Date de publication et mention de la délivrance du brevet: **29.06.2005**
(21) Numéro de dépôt: 01903879.3
(22) Date de dépôt: 05.01.2001
(51) Int. Cl.: B65D 85/76

(54) **ENSEMBLE COMPRENANT UN EMBALLAGE ET UNE PORTION DE FROMAGE FONDU**
KÄSEEINZELPORTIONVERPACKUNG
ASSEMBLY COMPRISING A PACKAGE AND A PROCESSED CHEESE PORTION

(30) Priorité: 07.01.2000 FR 0000194
(43) Date de publication de la demande: 19.02.2003
(73) Titulaire: FROMAGERIES BEL, 75008 Paris (FR)
(72) Inventeur: POUPARD, Corinne, F-39210 StGermain les Arlay (FR); WEBER, Jean-Claude, F-93140 Bondy (FR)
(74) Mandataire: Domenego, Bertrand
(86) Numéro de dépôt international: PCT/FR2001/000035
(87) Numéro de publication internationale: WO 2001/049586

(56) Documents cités:
- EP-A- 0 057 644
- EP-A- 0 242 268
- EP-A- 0 340 093
- FR-A- 2 686 325
- US-A- 5 613 779
- US-A- 5 630 308

## Description

La présente invention concerne un ensemble comprenant une portion de fromage fondu et un emballage enveloppant étroitement ladite portion, l'emballage comprenant un élément comprenant lui-même une feuille enveloppant étroitement ladite portion et en contact avec celle-ci, et des moyens d'amorçage d'une déchirure pour que la feuille se déchire le long d'au moins une ligne de déchirure lors de la traction d'une languette de saisie de l'élément.

On entend par fromages fondus, les produits obtenus par la fonte à chaud, en présence ou non de sels de fonte, de fromages seuls ou en mélange avec d'autres matières premières laitières, beurre, poudre de lait, de lactosérum, matière grasse laitière anhydre, concentrés protéiques, etc). Le terme de fromage fondu comprend également les produits où les matières premières fromagères ou laitières sont remplacés partiellement ou totalement par des matières végétales (matières grasses ou protéines).

Généralement, les portions de fromage fondu, de consistance pâteuse, sont conditionnées étroitement dans des emballages réalisés à partir de plusieurs éléments qui comprennent des feuilles d'aluminium.

Comme décrit par exemple dans les documents EP-242 268 et EP-340 093, dans un ensemble du type précité, un élément de l'emballage comprend habituellement une feuille et un organe de déchirement rapporté par soudage sur la feuille. Une extrémité de l'organe de déchirement dépasse de la feuille pour former la languette de saisie.

L'organe de déchirement renforce localement la feuille si bien qu'il permet, lorsqu'un consommateur tire sur la languette de saisie, une amorce de déchirure de la feuille le long des bords extérieurs de l'organe de déchirement. Lorsque le consommateur continue à tirer sur la languette de saisie, l'organe de déchirement guide le long de ses bords extérieurs les déchirures de la feuille ainsi amorcées. Ces organes de déchirement sont généralement relativement longs pour pouvoir guider les déchirures sur toute la longueur des lignes de déchirure.

Si l'ouverture de tels emballages est généralement satisfaisante, leur fabrication pose de nombreux problèmes parmi lesquels ceux liés à la découpe, au positionnement et au soudage des organes de déchirement sur les feuilles des éléments d'emballage.

En effet, la forme et le positionnement des organes de déchirement sur les éléments d'emballage doivent être relativement précis pour que l'ouverture des emballages formés soit satisfaisante.

Un but de l'invention est donc de fournir un ensemble du type précité qui soit plus simple et plus économique à réaliser.

A cet effet, l'invention a pour objet un ensemble du type précité, caractérisé en ce qu'au moins une première partie de ladite ou de chaque ligne de déchirure est définie par ou dans un matériau de la feuille.

Selon des modes particuliers de réalisation, l'ensemble peut comprendre l'une ou plusieurs des caractéristiques suivantes, prise(s) isolément ou selon toutes les combinaisons techniquement possibles :
- la feuille comprend un matériau dont la résistance au déchirement selon la direction de la ou de chaque première partie de ligne de déchirure est inférieure à sa résistance au déchirement selon une direction orthogonale à la direction de la ou de chaque première partie de ligne de déchirure ;
- ledit matériau est un matériau orienté principalement selon la direction de la ou de chaque première partie de ligne de déchirure ;
- une ligne de moindre résistance est ménagée dans la feuille sensiblement le long de la ou de chaque première partie de ligne de déchirure ;
- la ou chaque ligne de moindre résistance est une ligne obtenue par endommagement de la feuille par un faisceau laser ;
- la ou chaque ligne de moindre résistance est une ligne obtenue par endommagement mécanique de la feuille par un outil ;
- la languette de saisie est formée au moins partiellement par une partie de la feuille ;
- les moyens d'amorçage comprennent au moins une découpe ménagée dans la feuille à proximité de la languette de saisie et à une extrémité de la ou de chaque première partie de la ligne de déchirure ;
- la feuille présente deux lignes de déchirure dont les premières parties sont sensiblement parallèles et espacées l'une de l'autre, les deux premières parties délimitant entre elles dans la feuille au moins une partie d'une bande déchirable terminée par la languette de saisie ;
- l'emballage comprend un manchon sensiblement cylindrique, un fond et un couvercle qui ferment le manchon au niveau de ses extrémités inférieure et supérieure ; et
- ledit élément d'emballage forme au moins ledit manchon, ladite ou chaque première partie de ligne de déchirure s'étendant au voisinage du fond ou du couvercle.

L'invention sera mieux comprise à la lecture de la description qui va suivre, donnée uniquement à titre d'exemple, et faite en se référant aux dessins annexés, sur lesquels :
- la figure 1 est une vue en plan d'un élément selon l'invention,
- les figures 2 à 6 sont des vues schématiques en perspective illustrant des étapes successives d'un procédé de conditionnement d'une portion de fromage fondu à partir de l'élément de la figure 1,
- la figure 7 est une vue schématique en perspective, partiellement arrachée, illustrant l'ensemble comportant la portion de fromage fondu et l'emballage ainsi obtenu,
- la figure 8 est une vue schématique en perspective, partiellement arrachée, illustrant l'ouverture de l'emballage de la figure 7,
- la figure 9 est une vue analogue à la figure 1 illustrant un autre mode de réalisation de l'invention.

La figure 1 représente un élément 1 pour former un emballage de conditionnement d'une portion de fromage fondu.

L'élément 1 est constitué d'une feuille 2 rectangulaire allongée suivant une direction longitudinale. Cette feuille 2 est réalisée par exemple en un matériau orienté principalement longitudinalement, c'est à dire parallèlement aux grands côtés 3 et 4 de la feuille 2.

Ainsi, la feuille 2 offre une résistance au déchirement selon sa direction longitudinale inférieure à sa résistance au déchirement selon sa direction transversale.

Par conséquent la feuille 2 présente la propriété de se déchirer, après amorce, préférentiellement de façon sensiblement rectiligne le long de sa direction longitudinale.

On a ménagé, depuis le petit côté gauche 5 de la feuille 2, des entailles longitudinales 6 de faible longueur. Ces entailles 6 ont par exemple une longueur comprise entre 1 et 3 mm.

Les entailles 6 sont espacées transversalement l'une de l'autre et disposées de manière avantageusement symétrique par rapport à l'axe longitudinal médian de la feuille 2. Les entailles 6 sont disposées chacune à faible distance d'un des grands côtés 3 et 4 de la feuille 2.

Du fait de l'orientation-du matériau de la feuille 2, les lignes longitudinales 8 (en traits mixtes à deux tirets sur la figure 1), qui prolongent les entailles 6 dans la feuille 2, sont des lignes prédéterminées de déchirure de l'élément 2.

Ces lignes de déchirure 8 délimitent entre elles une bande 9 centrale et longitudinale qui forme, entre les entailles 6, une languette de saisie 10 de forme rectangulaire. Les extrémités intérieures 11 des entailles 6 délimitent les coins intérieurs de la languette de saisie 10.

Pour former un emballage de conditionnement d'une portion de fromage fondu, on vient, comme illustré par la flèche 12 sur la figure 2, enrouler l'élément 1 autour d'un mandrin 13 de forme cylindrique d'axe A et à base en secteur de disque.

Ainsi, on obtient un manchon 14 de forme correspondante, visible sur les figures 3 et 4. Ce manchon 14 présente une pointe 15 et un talon courbe 16. L'élément 1 se recouvre lui-même au voisinage du talon 16 sur une faible partie de la longueur d'une face latérale 17 du manchon 14, cette face 17 reliant la pointe 15 au talon 16. Le petit côté 5 de la feuille 2 est situé dans le prolongement de la face latérale 17 au-delà de l'arête 18 reliant le talon 16 à la face latérale 17. Ainsi, la languette de saisie 10 est en saillie par rapport au manchon 14, au-delà de l'arête 18, dans le prolongement de la face latérale 17.

Le mandrin 13 est alors légèrement retiré axialement du manchon 14 de sorte que le rebord 19 du manchon 14, délimité par le grand côté 3 de la feuille 2 et la ligne de déchirure 8 voisine, dépasse du mandrin 13.

Comme illustré par la figure 4, on rabat alors le rebord 19 du manchon 14 sur le mandrin 13 par pliage sensiblement le long de la ligne de déchirure 8 voisine.

On vient ensuite sceller un panneau de fond 20, de forme en secteur de disque correspondant à celle du mandrin 13, contre le rebord 19 rabattu du manchon 14. Ce panneau 20 est par exemple réalisé dans le même matériau que la feuille 2.

On obtient ainsi un godet 21, représenté sur la figure 5 après retournement par rapport à la figure 4, et après retrait axial complet du mandrin 13.

Le godet 21 est alors rempli partiellement de fromage fondu 22 en laissant le rebord supérieur 23 du manchon 14, délimité par le grand côté 4 de la feuille 2 et la ligne de déchirure 8 voisine, dépasser depuis la surface supérieure du fromage 22 contenu dans le godet 21.

Ce fromage fondu 22 forme alors une portion, de forme cylindrique d'axe A et de base en secteur de disque, et contenue dans le godet 21.

On vient ensuite introduire un panneau de couvercle 24 de forme en secteur de disque correspondant à celle du mandrin 13 dans l'extrémité supérieure libre du manchon 14. Ce panneau 24 est par exemple réalisé dans le même matériau que la feuille 2. Le panneau de couvercle 24 est alors appliqué sur la surface supérieure de la portion de fromage fondu 22.

Comme illustré par la figure 6, on rabat alors le rebord supérieur 23 du manchon 14 sur le panneau de couvercle 24 par pliage de la feuille 2 sensiblement le long de la ligne de déchirure 8 voisine. On scelle ensuite ce rebord 23 sur le panneau de couvercle 24. Dans une variante non représentée, le scellage du panneau de couvercle 24 sur le manchon 14 est réalisé en scellant un rebord du panneau 24, replié vers l'extérieur, sur le rebord 23, par exemple à l'aide de mâchoires de scellage mobiles radialement par rapport à l'axe A. Le panneau de fond 20 peut également être scellé de manière analogue sur le manchon 14 pour former le godet 21.

Comme illustré par la figure 7, on obtient ainsi un ensemble 25 comprenant un emballage 26 et une portion de fromage fondu 22 étroitement enveloppée par l'emballage 26 et visible grâce à l'arrachement de la figure 7. L'emballage 26, et en particulier la bande centrale 9 de la feuille 2, est directement en contact de la portion 22. L'emballage 26 a une forme cylindrique d'axe A et de base en secteur de disque. Cette forme est délimitée par la bande centrale 9 de la feuille 2 fermée à ses extrémités par un fond 27, formé par le rebord 19 de la feuille 2 et par le panneau de fond 20, et par un couvercle 28, formé par le rebord 23 de la feuille 2 et par le panneau de couvercle 24.

Pour ouvrir l'emballage 26 et pouvoir accéder à la portion de fromage fondu 22, un consommateur peut, par exemple, saisir l'emballage 26 entre son pouce gauche et son index gauche qui prennent appui respectivement sur le couvercle 28 et sur le fond 27, le talon 16 étant alors dirigé vers la paume gauche du consommateur.

Le consommateur saisit alors très facilement entre son pouce droit et son index droit la languette de saisie 10 puis tire celle-ci vers la pointe 15 de l'emballage 26. Deux déchirures s'amorcent au niveau des coins 11 de la languette de saisie 10. Ces déchirures se propagent alors sensiblement le long des lignes de déchirure 8. Ainsi; le consommateur peut déchirer la bande centrale 9 sur les deux faces latérales de l'emballage 26.

Ensuite le consommateur n'a plus qu'à retirer le fond 27 et le couvercle 28, comme illustré par les flèches 30 sur la figure 8, et enfin le talon 16 pour pouvoir consommer la portion de fromage fondu 22.

L'ouverture de l'emballage 26 est donc relativement aisée.

De plus, on conçoit que l'élément 1, qui n'est constitué que d'une seule feuille 2, est relativement simple et économique à réaliser. En effet, cet élément 1 ne nécessite pas de rapporter sur la feuille 2 un organe de déchirement. Ainsi, tous les problèmes liés à cet organe de déchirement sont supprimés.

Il n'est en particulier nécessaire ni d'utiliser plusieurs matériaux pour former l'élément 1 ni de prévoir des équipements spécifiques pour découper, poser et souder un organe de déchirement sur la feuille 2. De plus, les risques de défaut d'ouverture liés à un mauvais positionnement ou une mauvaise forme de l'organe de déchirement ainsi qu'à une rupture de cet organe sont supprimés.

L'invention peut bien sûr s'appliquer à des emballages d'autres formes que celles représentées. En particulier, les emballages peuvent être de forme cylindrique à base carrée, rectangulaire, circulaire ...

Selon une autre alternative, l'emballage 26 peut être constitué de deux éléments, un premier de ces éléments formant un godet et le deuxième élément formant un fond d'obturation de l'extrémité libre supérieure du godet. Le premier élément comprend alors une feuille dont la structure est adaptée pour assurer l'amorçage et la propagation de déchirures le long de lignes de déchirures prédéterminées.

Ainsi, il est par exemple possible d'utiliser l'invention dans des emballages tels que ceux décrits dans les documents EP-242 268, EP-340 093 et FR-2 499 025.

Les matériaux constituant les feuilles des différents éléments d'un même emballage peuvent être différents.

La feuille 2 peut être réalisée par exemple en polyéthylène mono-orienté tel que celui commercialisé par la société Mobil sous la marque déposée « HICOR ».

De manière plus générale, la feuille 2 est par exemple une feuille d'une matière plastique extrudée selon la direction longitudinale de la feuille 2. Les fibres ou chaînes de polymère de la feuille 2 sont donc orientées majoritairement le long de la direction d'extrusion, c'est à dire le long de la direction longitudinale de la feuille 2.

De manière encore plus générale, la feuille peut comprendre plusieurs couches de matériaux dont l'un au moins est un matériau orienté principalement dans le sens longitudinal de la feuille 2.

Ainsi, le polyéthylène mono-orienté « HICOR » peut être complexé à d'autres polymères, orientés ou non, comme du polypropylène orienté, du polyéthylène téréphtalate ou du polyamide.

Selon une autre variante, qui peut être combinée à celles décrites précédemment, les lignes 8 peuvent être des lignes de moindre résistance ménagées dans la feuille 2 par endommagement d'au moins une de ses surfaces. Cet endommagement peut être obtenu, par exemple, par marquage à l'aide d'un faisceau laser ou par marquage mécanique à l'aide d'un outil tel que, par exemple, une molette. Ici encore, la feuille 2 est donc conçue pour se déchirer d'elle-même le long d'au moins une partie des lignes de déchirure.

Selon une autre variante non représentée, chaque entaille 6 peut être doublée d'une autre entaille 6 voisine et parallèle. Cette variante permet de réduire les risques de mauvaise ouverture de l'emballage 26, par exemple dans le cas où l'une des entailles 6 ne pourrait amorcer, du fait de sa position, une déchirure se propageant de manière satisfaisante dans l'emballage 26.

Selon encore un autre mode de réalisation, la partie de la bande centrale 9 formant la languette de saisie 10 est recouverte d'un organe de renfort et de saisie de même forme rectangulaire qui va participer à l'amorçage des déchirures qui vont ensuite se propager le long des lignes 8. De manière plus générale, la languette de saisie pourra être formée au moins partiellement par un organe de renfort et de saisie rapporté au niveau de la zone d'amorçage des déchirures.

Ce mode de réalisation est notamment intéressant dans le cas où la languette de saisie est située au voisinage de la pointe 15 de l'emballage 26.

Dans ce cas, les contraintes de fabrication liées à la présence de cet organe de renfort et de saisie sont moins importantes que pour les organes de déchirement classiques. En effet, l'organe de renfort et de saisie assure ou participe à l'amorce des déchirures mais ne guide pas celles-ci sur toute la longueur des lignes de déchirure.

Ce mode de réalisation peut également s'appliquer à la réalisation d'emballages tels que celui du document EP-340 093, comme illustré par la figure 9 qui correspond à la figure 1 du document EP-340 093, les lignes de déchirure 8 étant rectilignes. Dans ce cas, l'organe de renfort et de saisie 32 assure l'amorçage des déchirures et leur guidage dans les parties initiales 33 des lignes de déchirure 8. La feuille 2 assure ensuite elle-même le guidage des déchirures le long des parties terminales rectilignes 34 des lignes de déchirure 8, du fait de la conception de la feuille 2 qui comprend, par exemple, un matériau orienté principalement parallèlement à ces parties 34 des lignes 8.

## Revendications

1. Ensemble du type comprenant une portion de fromage fondu (22) et un emballage (26) enveloppant étroitement ladite portion, l'emballage comprenant un élément (1) comprenant lui-même une feuille (2) enveloppant étroitement ladite portion et en contact avec celle-ci, et des moyens (11 ; 32) d'amorçage d'une déchirure pour que la feuille (2) se déchire le long d'au moins une ligne de déchirure (8) lors de la traction d'une languette de saisie (10) de l'élément, **caractérisé en ce qu'**au moins une première partie (34) de ladite ou de chaque ligne de déchirure (8) est définie par ou dans un matériau de la feuille (2).

2. Ensemble selon la revendication 1, **caractérisé en ce que** l'emballage (26) comprend un manchon sensiblement cylindrique (14), un fond (27) et un couvercle (28) qui ferment le manchon au niveau de ses extrémités inférieure et supérieure.

3. Ensemble selon la revendication 2, **caractérisé en ce que** ledit élément d'emballage (1) forme au moins ledit manchon (14), ladite ou chaque première partie (34) de ligne de déchirure (8) s'étendant au voisinage du fond (27) ou du couvercle (28).

4. Ensemble selon l'une quelconque des revendications précédentes, **caractérisé en ce que** la feuille (2) comprend un matériau dont la résistance au déchirement selon la direction de la ou de chaque première partie (34) de ligne de déchirure (8) est inférieure à sa résistance au déchirement selon une direction orthogonale à la direction de la ou de chaque première partie de ligne de déchirure.

5. Ensemble selon la revendication 4, **caractérisé en ce que** ledit matériau est un matériau orienté principalement selon la direction de la ou de chaque première partie (34) de ligne de déchirure (8).

6. Ensemble selon l'une quelconque des revendications précédentes, **caractérisé en ce qu'**une ligne de moindre résistance est ménagée dans la feuille (2) sensiblement le long de la ou de chaque première partie (34) de ligne de déchirure (8).

7. Ensemble selon la revendication 6, **caractérisé en ce que** la ou chaque ligne de moindre résistance est une ligne obtenue par endommagement de la feuille (2) par un faisceau-laser.

8. Ensemble selon la revendication 6 ou 7, **caractérisé en ce que** la ou chaque ligne de moindre résistance est une ligne obtenue par endommagement mécanique de la feuille (2) par un outil.

9. Ensemble selon l'une quelconque des revendications 1 à 8, **caractérisé en ce que** la languette de saisie (10) est formée au moins partiellement par une partie de la feuille (2).

10. Ensemble selon l'une quelconque des revendications 1 à 9, **caractérisé en ce que** les moyens d'amorçage comprennent au moins une découpe ménagée dans la feuille à proximité de la languette de saisie (10) et à une extrémité de la ou de chaque première partie (34) de la ligne de déchirure (8).

11. Ensemble selon l'une quelconque des revendications 1 à 10, **caractérisé en ce que** la feuille présente deux lignes de déchirure (8) dont les premières parties (34) sont sensiblement parallèles et espacées l'une de l'autre, les deux premières parties (34) délimitant entre elles dans la feuille (2) au moins une partie d'une bande déchirable (9) terminée par la languette de saisie (10).

## Patentansprüche

1. Einheit von der Art, die eine Portion Schmelzkäse (22) und eine Verpackung (26) umfasst, welche die Portion eng umschließt, wobei die Verpackung ein Element (1) umfasst, das wiederum eine Folie (2) umfasst, welche die Portion eng und diese berührend umschließt, und Einrichtungen (11; 32) zum Auslösen eines Risses, damit die Folie (2) beim Ziehen einer Grifflasche (10) des Elements entlang mindestens einer Risslinie (8) aufreißt, **dadurch gekennzeichnet, dass** mindestens ein erster Teil (34) der oder jeder Risslinie (8) von oder in einem Material der Folie (2) gebildet ist.

2. Einheit nach Anspruch 1, **dadurch gekennzeichnet, dass** die Verpackung (26) eine im Wesentlichen zylindrische Manschette (14), einen Boden (27) und einen Deckel (28) umfasst, welche die Manschette im Bereich ihres unteren und oberen Endes verschließen.

3. Einheit nach Anspruch 2, **dadurch gekennzeichnet, dass** das Verpackungselement (1) mindestens die Manschette (14) bildet, wobei sich der oder jeder erste Teil (34) der Risslinie (8) angrenzend an den Boden (27) oder den Deckel (28) erstreckt.

4. Einheit nach einem der vorhergehenden Ansprüche, **dadurch gekennzeichnet, dass** die Folie (2) ein Material umfasst, dessen Reißfestigkeit entlang der Richtung des oder jeden ersten Teils (34) der Risslinie (8) geringer ist als seine Reißfestigkeit entlang einer zur Richtung des oder jeden ersten Teils der Risslinie orthogonalen Richrung.

5. Einheit nach Anspruch 4, **dadurch gekennzeichnet, dass** das Material ein Material ist, das hauptsächlich entlang der Richtung des oder jeden ersten Teils (34) der Risslinie (8) ausgerichtet ist.

6. Einheit nach einem der vorhergehenden Ansprüche, **dadurch gekennzeichnet, dass** eine widerstandsschwächere Linie in der Folie (2) im Wesentlichen entlang des oder jeden ersten Teils (34) der Risslinie (8) ausgebildet ist.

7. Einheit nach Anspruch 6, **dadurch gekennzeichnet, dass** die oder jede widerstandsschwächere Linie eine Linie ist, die durch Schädigung der Folie (2) durch einen Laserstrahl erhalten wird.

8. Einheit nach Anspruch 6 oder 7, **dadurch gekennzeichnet, dass** die oder jede widerstandsschwächere Linie eine Linie ist, die durch eine mechanische Schädigung der Folie (2) mit einem Werkzeug erhalten wird.

9. Einheit nach einem der Ansprüche 1 bis 8, **dadurch gekennzeichnet, dass** die Grifflasche (10) zumindest teilweise von einem Teil der Folie (2) gebildet ist.

10. Einheit nach einem der Ansprüche 1 bis 9, **dadurch gekennzeichnet, dass** die Auslöseeinrichtungen mindestens einen Einschnitt umfassen, der in der Folie angrenzend an die Grifflasche (10) und an einem Ende des oder jeden ersten Teils (34) der Risslinie (8) ausgebildet ist.

11. Einheit nach einem der Ansprüche 1 bis 10, **dadurch gekennzeichnet, dass** die Folie zwei Risslinien (8) aufweist, deren erste Teile (34) im Wesentlichen parallel zueinander und voneinander beabstandet sind, wobei die beiden ersten Teile (34) zwischen sich in der Folie (2) mindestens einen Teil eines Aufreißbandes (9) eingrenzen, das in der Grifflasche (20) endet.

## Claims

1. Assembly of the type comprising a portion (22) of processed cheese and a package (26) closely surrounding said portion, the package comprising an element (1) that itself comprises a sheet (2) closely surrounding said portion and in contact therewith, and means (11; 32) for initiating a tear in order for the sheet (2) to tear along at least one tear line (8) upon pulling of a gripping tab (10) of the element, **characterized in that** at least a first part (34) of said or of each tear line (8) is defined by or in a material of the sheet (2).

2. Assembly according to Claim 1, **characterized in that** the package (26) comprises a substantially cylindrical sleeve (14), and a base (27) and a cover (28) that close the sleeve at its upper and lower ends.

3. Assembly according to Claim 2, **characterized in that** said package element (1) forms at least said sleeve (14), said or each first part (34) of a tear line (8) extending in the vicinity of the base (27) or of the cover (28).

4. Assembly according to any one of the preceding claims, **characterized in that** the sheet (2) comprises a material whose tear strength in the direction of the or each first part (34) of a tear line (8) is less than its tear strength in a direction orthogonal to the direction of the or each first part of a tear line.

5. Assembly according to Claim 4, **characterized in that** said material is a material oriented principally in the direction of the or each first part (34) of a tear line (8).

6. Assembly according to any one of the preceding claims, **characterized in that** a line of lesser resistance is made in the sheet (2), substantially along the or each first part (34) of a tear line (8).

7. Assembly according to Claim 6, **characterized in that** the or each line of lesser resistance is a line obtained by damaging the sheet (2) using a laser beam.

8. Assembly according to Claim 6 or 7, **characterized in that** the or each line of lesser resistance is a line obtained by mechanical damaging of the sheet (2) using a tool.

9. Assembly according to any one of Claims 1 to 8, **characterized in that** the gripping tab (10) is formed at least partially by a part of the sheet (2).

10. Assembly according to any one of Claims 1 to 9, **characterized in that** the initiation means comprise at least one cut made in the sheet close to the gripping tab (10) and at one end of the or each first part (34) of the tear line (8).

11. Assembly according to any one of Claims 1 to 10, **characterized in that** the sheet has two tear lines (8) of which the first parts (34) are substantially parallel and spaced apart from one another, the two first parts (34) delimiting between them, in the sheet (2), at least one part of a tearable strip (9) ending in the gripping tab (10).
